# EUROPÄISCHE PATENTSCHRIFT

(11) **EP 1 776 548 B1**
(45) Veröffentlichungstag und Bekanntmachung des Hinweises auf die Patenterteilung: **03.08.2016**
(21) Anmeldenummer: 05777665.0
(22) Anmeldetag: 03.08.2005
(51) Int. Cl.: F24F 1/01

(54) **VERFAHREN UND VORRICHTUNG ZUR BELÜFTUNG UND TEMPERIERUNG EINES RAUMES**
METHOD AND DEVICE FOR AIRING AND TEMPERING A ROOM
PROCEDE ET DISPOSITIF POUR AERER ET TEMPERER UNE PIECE

(30) Priorität: 13.08.2004 DE 102004039546
(43) Veröffentlichungstag der Anmeldung: 25.04.2007
(73) Patentinhaber: Kurz, Ernest, 1030 Wien (AT)
(72) Erfinder: Kurz, Ernest, 1030 Wien (AT)
(74) Vertreter: Bauer, Dirk
(86) Internationale Anmeldenummer: PCT/EP2005/008421
(87) Internationale Veröffentlichungsnummer: WO 2006/018138

(56) Entgegenhaltungen:
- EP-A- 0 967 444
- DE-A1- 3 114 528
- DE-A1- 3 204 350
- FR-A- 2 833 339
- US-A- 4 657 178

## Beschreibung

Die Erfindung betrifft ein Verfahren zur Belüftung und Temperierung eines Raumes gemäß den Merkmalen des Oberbegriffs des Anspruch 1.

Des Weiteren betrifft die Erfindung eine Vorrichtung zur Belüftung und Temperierung eines Raumes gemäß den Merkmalen des oberbegriffs des Anspruchs 6.

Derartige Induktionssysteme sind allgemein bekannt. Sie haben insbesondere den Vorteil, dass mit einem vergleichsweise geringen Primärluft-Volumenstrom im Ergebnis ein mengenmäßig deutlich vergrößerter zweiter Mischluft-Volumenstrom erzeugt werden kann. Es ist möglich, Mischluft-Volumenströme zu erzeugen, die betragsmäßig ein Vielfaches der Primärluftvolumenströme ausmachen. Der weiteren Vergrößerung sind in der Praxis jedoch Grenzen gesetzt, da die Luftgeschwindigkeiten in der Induktionszone nicht beliebig groß gewählt werden können. Insbesondere ist die Stabilität der Luftströmungen in den Induktionszonen, die unter allen Betriebsbedingungen gewährleistet sein muss, oftmals kritisch.

In der Klimatechnik besteht stets das Bestreben, die Primärluft-Volumenströme so klein wie möglich zu halten, da hierdurch insbesondere auch die Herstellungskosten raumlufttechnischer Anlagen begrenzt werden können. So machen große Primärluftvolumenströme grundsätzlich auch größere Leitungsquerschnitte und damit einen erhöhten Raum- sowie Investitionsbedarf erforderlich. Auch wenn bei Induktionsverfahren prinzipbedingt die Primärluft mit einem etwas größeren Überdruck gefördert werden muss, als dies beispielsweise bei reinen Quellluftverfahren der Fall ist, so wird dieser Nachteil des geringfügig erhöhten Druckniveaus der Primärluft durch die bei Induktionssystemen deutlich reduzierte Primärluftmenge mehr als überkompensiert.

Aus der FR 2 833 339 A1 ist eine Luftbehandlungsvorrichtung in Form eines Deckenkonvektors bekannt, bei dem in einem ersten Abschnitt mittels einer Düse Raumluft induziert wird, die sodann über ein Düsenrohr in das Innere des eigentlichen Konvektors geleitet wird und dort aus Düsenbohrungen austritt. Mit Hilfe dieser Luft wird von der Unterseite des Konvektors her erneut Raumluft in Form von Tertiärluft induziert. Die so gebildete Mischluft wird anschließend über einen Wärmetauscher geführt und schließlich nach einer Umlenkung über Lamellen an der Unterseite des Konvektors wieder an den Raum abgegeben. Insbesondere die zweite Induktionsstufe, in der die Tertiärluft induziert wird, ist hinsichtlich ihrer Stabilität als kritisch anzusehen.

Das Prinzip der mehrstufigen Induktion ist des Weiteren auch aus der FR 2 720 484 A1 bekannt. In der ersten Induktionsstufe wird mit Hilfe von zentral in einer Mischkammer eintretender Primärluft Sekundärluft induziert, die über einen den Primärlufteintritt umgebenden Ringspalt in die Mischkammer eintritt. Ein ähnliches Induktionsprinzip liegt der weiten Induktionsstufe zugrunde, wo die aus Primärluft und Sekundärluft gebildete Mischluft zentral in die Mischkammer eingeführt wird und dort Tertiärluft induziert, die über einen Ringspalt in die zweite Mischkammer eingeführt wird. Die Abstimmung der Druck- und Widerstandsverhältnisse ist auch bei dieser mehrstufigen Induktion schwierig.

Bei der aus der US-4,657,178 bekannten Vorrichtung wird Primärluft durch mehrere Düsen geführt, wodurch von der Unterseite der Vorrichtung her Sekundärluft induziert wird. Von oberhalb der Düsen her wird ein zweiter Luftstrom mittels eines Gebläses ebenfalls in die Mischzone befördert. Die gemischte Luft wird anschließend durch einen Austrittsquerschnitt freigegeben. Die vorbekannte Vorrichtung verwirklicht allerdings nur das Prinzip einer einstufigen Induktion, weshalb der Faktor der erzielbaren Volumenstromvergrößerung entsprechend gering ist.

Ferner ist eine Vorrichtung mit einer mehrstufigen Induktion noch aus der US-4,281,592 bekannt. In einer ersten Induktionsstufe wird mit Hilfe von Primärluft Sekundärluft induziert, die durch einen Einlass an der Unterseite der Vorrichtung in diese einströmt. Darauf hin wird die so gebildete Mischluft in einer zweiten Induktionszone dazu benutzt, Tertiärluft zu induzieren. Die Zuströmung der Tertiärluft erfolgt durch einen Durchbruch des Mantels eines sich im Querschnitt erweiternden Strömungsabschnitts. Die Tertiärluft befindet sich zuvor in einer Ringkammer zwischen dem Außenmantel des sich erweiternden Strömungsabschnitts und einem zylindrischen Rohrabschnitt des äußeren Gehäuses der Vorrichtung. Auch hier ist die Abstimmung der Druckverhältnisse sowie der Querschnitte sehr aufwendig, insbesondere wenn in allen Betriebszuständen eine zuverlässige Induktion in beiden Induktionsstufen erzielt werden soll.

Ferner offenbart die EP-A-0 967 444 ein Verfahren und eine Vorrichtung mit den Merkmalen des Oberbegriffs der Anspruche 1 und 6 .

Der Erfindung liegt die Aufgabe zugrunde, ein Verfahren sowie eine Vorrichtung zur Belüftung und Temperierung eines Raumes unter Anwendung des Induktionsprinzips vorzuschlagen, bei dem die insgesamt erzielte Mischluflmenge vergrößert werden kann, wobei die Stabilität der Strömung in der zweiten Induktionszone gewährleistet sein soll.

Diese Anfgabe wird mit den Verfahrenschritten des Anspruchs 1 gelöst.

Durch den weiteren Primärluftstrom bzw. den einen weiteren Primärluftstrom enthaltenden dritten Mischluftstrom wird die Ausbildung der zweiten Induktionszone stabilisiert und die Menge der induzierten Tertiärluft, das heißt auch die Menge der insgesamt gebildeten zweiten Mischluft, vergrößert. Hierdurch wird auch insgesamt das Verhältnis des Primärluft-Volumenstromes zu dem im Ergebnis erhaltenen zweiten Mischluft-Volumenstrom vergrößert. Die Erfindung trägt somit dazu bei, bei einer bestimmten Menge der zu liefernden zweiten Mischluft die Menge der zu deren Erzeugung erforderlichen Primärluft zu senken. Hierdurch werden die Kosten bei der Erstellung aber auch beim Betrieb von raumlufttechnischen Anlagen weiter gesenkt. Insbesondere ist es möglich, den Primärluft-Volumenstrom soweit abzusenken, dass gerade noch der für den zu belüftenden beziehungsweise temperierenden Raum geforderte Frischluftstrom geliefert wird. Bei der induzierten Sekundärluft und Tertiärluft handelt es sich typischer Weise um Raumluft, die zwar nicht zur Frischluftversorgung beitragen kann, die jedoch den insgesamt gelieferten Volumenstrom vergrößert und somit insbesondere auch bei einer Zufuhr der dem Raum zugeführten Zuluft mit einem geringen Temperaturunterschied zur Raumluft die Einbringung größerer Energiemengen in den Raum ermöglicht. Die Volumenstromvergrößerung und Verwendung kleinerer Temperaturdifferenzen ist dabei unter Komfortgesichtspunkten wesentlich vorteilhafter und wird von den im Raum befindlichen Personen als wesentlich angenehmer empfunden, als wenn kleinere Zuluftmengen mit einer größeren Temperaturdifferenz zugeführt würden.

Eine Ausgestaltung des erfindungsgemäßen Verfahrens besteht darin, dass der Tertiärluftstrom von dem weiteren Primärluftstrom in einer dritten Induktionszone induziert wird, wodurch ein dritter Mischluftstrom gebildet wird und dass anschließend in der zweiten Induktionszone der dritte Mischluftstrom und der erste Mischluftstrom zu dem zweiten Mischluftstrom gemischt werden, wobei in der zweiten Induktionszone vorzugsweise der erste Mischluftstrom von dem dritten Mischluftstrom induziert wird.

Bei einer solchen Ausgestaltung finden somit an drei Stellen Induktionen statt, wobei zwei bereits induzierte Luft enthaltende Mischluftströme, nämlich der erste und der dritte Mischluftstrom in der zweiten Induktionszone zusammengeführt werden. Grundsätzlich ist es dabei möglich, dass der dritte Mischluftstrom von dem ersten Mischluftstrom induziert wird. Vorzugsweise wird jedoch die alternative Variante gewählt, dass nämlich der erste Mischluftstrom von dem dritten Mischluftstrom induziert wird, insbesondere dann, wenn der erste Mischluftstrom im Anschluss an die erste Induktionszone durch einen Wärmetauscher geführt wird, wodurch ein gewisser Druckverlust und damit auch Impulsverlust auftritt, der auch bei optimaler Gestaltung des Wärmetauschers gewisse Grenzen nicht unterschreiten kann.

Gemäß einer vorteilhaften Weiterbildung des erfindungsgemäßen Verfahrens wird der weitere Primärluftstrom aus dem Primärluftstrom vor der ersten Induktionszone abgezweigt und ist somit ein Bypassluftstrom. Der apparative Aufwand kann hierdurch sehr gering gehalten werden, da insbesondere keine Hilfsenergie zur Erzeugung des weiteren Primärluftstromes erforderlich ist. Grundsätzlich könnte der weitere Primärluftstrom aber auch durch eine geeignete Luftfördereinrichtung erzeugt werden und beispielsweise aus Raumluft bestehen.

Als besonders vorteilhaft hat es sich herausgestellt, dass der erste Mischluftstrom mittels des Wärmetauschers temperiert, das heißt erwärmt oder abgekühlt, wird. Grundsätzlich wäre es jedoch auch möglich, bereits den Primärluftstrom zu temperieren, wobei hier auf Grund der noch sehr kleinen Volumenströme eine sehr große Temperaturdifferenz im Wärmetauscher erzeugt werden müsste und der in einem derartigen Wärmetauscher dann auftretende Druckverlust sich negativ sowohl auf das Induktionsergebriis in der ersten Induktionsstufe als auch in der zweiten Induktionsstufe auswirken würde.

Ferner bestünde grundsätzlich nach der Erfindung auch die Möglichkeit, den zweiten Mischluftstrom mittels des Wärmetauschers zu temperieren. Auf Grund des nach der zweiten Induktionsstufe vorliegenden sehr geringen Drucks müsste hierbei jedoch ein Wärmetauscher mit äußerst geringem Druckverlust verwendet werden, um nicht eine negative Rückwirkung auf die zweite Induktionsstufe zu erzeugen. Des Weiteren wäre der Volumenstrom, der zu temperieren wäre, hier bereits sehr groß, so dass auch ein Wärmetauscher entsprechend groß bauen müsste. Die Temperierung des ersten Mischluftstromes mittels des Wärmetauschers hat sich daher als die zu bevorzugende Variante herausgestellt.

Die Aufgabe wird mit der Vorrichtung nach Anspruch 6 gelöst.

Mit einer derartigen Vorrichtung lässt sich das erfindungsgemäße Verfahren auf besonders einfache Weise durchführen. Dies gilt insbesondere dann, wenn vorzugsweise der Tertiärluftstrom von dem weiteren Primärluftstrom in einer dritten Induktionszone induzierbar ist, wodurch ein dritter Mischluftstrom erzeugbar ist, und dass anschließend in der zweiten Induktionszone der dritte Mischluftstrom und der erste Mischluftstrom zu dem ersten Mischluftstrom mischbar sind, wobei in der zweiten Induktionszone vorzugsweise der erste Mischluftstrom von dem dritten Mischluftstrom induzierbar ist.

Um den Induktionsvorgang in der zweiten Induktionszone zu stabilisieren und den insgesamt mittels der Vorrichtung erzeugbaren zweiten Mischluftstrom weiter zu vergrößern, ist nach einer besonders vorteilhaften Ausführungsform vorgesehen, dass der zweiten Induktionszone der weitere Primärluftstrom unmittelbar zuführbar ist, mit dem der induzierte Tertiärluftstrom vergrößerbar ist.

Die Erfindung weiter ausgestaltend ist vorgesehen, dass der weitere Primärluftstrom ein aus dem Primärluftstrom vor der ersten Induktionszone abgezweigter Bypassluftstrom ist. Ohne auf andere Weise mittels Hilfsenergie den weitereh Primärluftstrom zu erzeugen, kann dieser einfach aus dem ohnehin zur Verfügung stehenden und ein gewisses Druckniveau aufweisenden Primärluftstrom abgezweigt werden. Im Hinblick auf den zu temperierenden Volumenstrom sowie den zur Verfügung stehenden Druck ist es zu bevorzugen, wenn der Wärmetauscher zwischen der ersten Induktionszone und der zweiten Induktionszone angeordnet ist.

Gemäß einer Weiteren Ausgestaltung der Erfindung ist mindestens eine Bypassleitung vorgesehen, die vor der ersten Induktionszone abzweigt und sich mit einem Mündüngsbereich in die zweite Induktionszone erstreckt.

Für die Ausbildung einer besonders stabilen zweiten Induktionszone ist es vorteilhaft, wenn mehrere Bypassleitungen in Umfangsrichtung um den Querschnitt der zweiten Induktionszone herum verteilt angeordnet sind. Insbesondere ca. drei bis fünf Bypassleitungen haben sich aus Aspekten der Kosteneffizienz und Ausbildung einer stabilen zweiten Induktionszone als optimal erwiesen.
Gemäß einer Variante zu Bypassleitungen mit parallel zum ersten Mischluftstrom verlaufenden Endabschnitten kann es vorteilhaft sein, die Endabschnitte der Bypassleitungen schräg auf die Mittelachse in der zweiten Induktionszone zulaufen zu lassen. Hierdurch kann eine gewisse Einschnürung des Luftstromes in der zweiten Induktionszone und daher eine verbesserte Induktionswirkung bei gleichzeitig stabilerem Strahlbild erreicht werden.

Um den für die erfindungsgemäße Vorrichtung benötigten Bauraum zu minimieren, ist es sinnvoll die Bypassleitungen im Querschnitt flach zu gestalten. Diese flachen Querschnitte sollten vorzugsweise jeweils tangential zu dem Querschnitt der zweiten Induktionszone verlaufen, und zwar vorzugsweise äquidistant verteilt zueinander.

Vorzugsweise ist der Wärmetauscher im Querschnitt zylindrisch gestaltet.

Eine Weiterbildung der Erfindung besteht darin, eine Mehrzahl von Düsen vorzusehen, mit denen die Primärluft in die erste Induktionszone einleitbar ist. Der Induktionseffekt, insbe-, sondere die Menge der induzierten Sekundärluft, kann auf diese Weise gesteigert werden, da die Austrittsgeschwindigkeit durch die Düsen gegenüber der Primärluftströmung im vorangehenden Kanalsystem erhöht werden kann.

In Weiterbildung der Idee einer Mehrzahl von Düsen wird vorgeschlagen, ein kombiniertes Düsen- und Verteilstück zu verwenden, an dem die Düsen zur Beaufschlagung der ersten Induktionsstufe mit Primärluft und an dem Abzweige der Bypassleitungen angeordnet sind. Das Düsen- und Verteilstück sollte des Weiteren einen Anschlussstutzen aufweisen mit dem es an ein herkömmliches Kanalsystem für Primärluft anschließbar ist. Das Düsen- und Verteilstück übernimmt daher die Aufgabe der Abzweigung der Hilfsluft für die zweite Induktionsstufe sowie der Düsenluftbeaufschlagung für die erste Induktionsstufe.

Schließlich sieht eine Ausgestaltung der Erfindung noch ein Sammelstück vor, mit dem der zweite Mischluftstrom sammelbar und über einen Austrittsstutzen an einen Luftauslass abgebbar ist. Auf diese Weise erlaubt die erfindungsgemäße Vorrichtung eine Kombination ihrer selbst mit allen geeigneten handelsüblichen Luftauslässen, insbesondere solcher mit einem geringen Druckverlustbeiwert.

Die Erfindung wird nachfolgend anhand zweier Ausführungsbeispiele, die in der Zeichnung dargestellt sind, näher erläutert. Es zeigt:
- Fig. 1: eine schematische Darstellung der verschiedenen Luftströme einer ersten Ausführungsform
- Fig. 2: eine perspektivische Darstellung einer Vorrichtung entsprechend den Luftströmen nach Fig. 1
- Fig. 3: eine Seitenansicht der Vorrichtung nach Fig. 2,
- Fig. 4a bis 4c: eine Seitenansicht, eine Draufsicht und eine Vorderansicht einer Vorrichtung mit einer zusätzlichen Aufhängung sowie einem sich zuluftseitig anschließenden Wirbelmodulsystem,
- Fig. 5: eine schematische Darstellung der Einbausituation der Vorrichtung in einem Zwischendeckenbereich nach den Figuren 2 bis 4
- Fig. 6: eine Unteransicht der Zwischendecke entsprechend der Einbausituation gemäß Fig. 5 und
- Fig. 7: eine schematische Darstellung der verschiedenen Luftströme einer zweiten Ausführungsform

Fig. 1 zeigt in schematischer Darstellung ein mögliches Grundprinzip des erfindungsgemäßen Verfahrens:
Über eine Primärluftleitung 1 wird ein Primärluftstrom 2 zugeführt. Im Bereich einer ersten Induktionszone 3 induziert dieser Primärluftstrom 2 einen Sekundärluftstrom 4. In einem nicht näher dargestellten und sich stromabwärts an der ersten Induktionszone 3 anschließenden Mischbereich mischen sich der Primärluftstrom 2 und der induzierte Sekundärluftstrom 4 zu einem ersten Mischluftstrom 5. Dieser wird anschließend einem Wärmetauscher 6 zugeführt und dort temperiert. Der Wärmetauscher 6 ist über eine Zulaufleitung 7 mit einem Medium (Wasser oder Kältemittel) versorgt. Das Medium verlässt den Wärmetauscher 6 über eine Rücklaufleitung 8.

Der temperierte erste Mischluftstrom 5 induziert anschließend in einer zweiten Induktionszone 9 einen Tertiärluftstrom 10, bei dem es sich gleichfalls in der Regel um Raumluft handelt. In einer wiederum stromabwärts der zweiten Induktionszone 10 gelegenen zweiten Mischbereich mischt sich der erste Mischluftstrom 5 mit der Tertiärluft 10 zu einem zweiten Mischluftstrom 11. Dieser wird schließlich einem Luftauslass 12 zugeführt, um dort als Zuluft 13 an einen zu belüftenden und temperierenden Raum abgegeben zu werden. Vorzugsweise handelt es sich bei dem Luftauslass 12 um einen hochinduktiven Zuluf tauslass, um den letztlich im Raum bewegten Luftstrom weiter zu erhöhen.

Die erfindungsgemäße Vorrichtung weist des Weiteren eine Bypassleitung 14 auf, durch die ein Bypass-Volumenstrom 15 führbar ist. Die Bypassleitung 14 zweigt an einem Abzweig 16, der sich vor der ersten Induktionszone 3 befindet, von der Primärluftleitung 1 ab. An dem gegenüberliegenden Ende mündet die Bypassleitung 14 in die zweite Induktionszone 9. Dort verlässt der Bypass-Volumenstrom 15 die Bypassleitung 14 als Hilfsluftstrom 17, um die Induktion von Tertiärluft 10 durch die temperierte erste Mischluft 5 zu unterstützen und insbesondere den Tertiärluftstrom 10 mengenmäßig zu vergrößern.

Aus den Figuren 2 und 3 lässt sich der Aufbau einer Vorrichtung 20 wie auf dem in Fig. 1 gezeigten prinzipiellen Verschaltungsbild genauer erkennen:
Die Vorrichtung 20 besitzt einen Primärluftstutzen 18, an den die von einer nicht dargestellten Klimazentrale stammende Primärluftleitung 1 anschließbar ist. Im Anschluss an den Primärluftstutzen 18 befindet sich ein kombiniertes Düsen- und Verteilstück 19, das zum einen die Funktion des Abzweigs 16 der Bypassleitungen 14 übernimmt und zum anderen den Übergang der Primärluftleitung 1 in die erste Induktionszone 3 bildet. Das Düsen- und Verteilstück 19 besitzt an seinem der ersten Induktionszone 3 zugewandten Ende eine Mehrzahl von Düsen 21, durch die ein Teilvolumenstrom des Primärluftstromes 2 austritt und vor denen sich die erste Induktionszone 3 ausbildet. Die insgesamt sechs Düsensätze 21 mit jeweils zwei Düsen sind auf einem Kreis um eine Längsachse 22 durch die Vorrichtung 20 angeordnet und durch schräg nach außen verlaufende Versorgungsabschnitte 23 mit Primärluft versorgt. Ein Sekundärluftstrom, angedeutet durch die Pfeile 24, tritt im Bereich zwischen benachbarten Bypassleitungen 14 und einem sich an die erste Induktionszone 3 anschließenden Blechmantel 25 aus einem Blechmaterial in die Vorrichtung 20 ein. Der Blechmantel 25 beinhaltet einen zylindrischen Wärmetauscher 26, der von einer diesen umgebenden Wärmedämmschicht 27 ummantelt ist, die innerhalb des Blechmantels 25 angeordnet ist. Die Bypassleitungen 14 laufen gleichfalls in dem Zwischenraum zwischen dem Blechmantel 25 und dem Wärmetauscher 26 parallel zu der Längsachse 22 und verlassen den Blechmantel 25 an dessen in axialer Richtung gegenüberliegenden Ende.

Im Anschluss an den Wärmetauscher 26 tritt der in der ersten Induktionszone 3 beziehungsweise unmittelbar im Anschluss daran gebildete erste Mischluftstrom 5 in temperiertem Zustand in eine sich stromabwärts an den Wärmetauscher 26 anschließende großvolumige Düse 28 ein.

Im Anschluss an die Düse 28 befindet sich die zweite Induktionszone 9. Endabschnitte 29 der Bypassleitungen 14 enden gleichfalls auf der Höhe des Austritts der Düse 28. In der zweiten Induktionszone 9 wird durch die aus den Bypassleitungen 14 austretenden Hilfsluftströme 17 die Menge der induzierten Tertiärluft - verdeutlicht durch den Pfeil 10 - deutlich erhöht und die Stabilität der Tertiärluftinduktion vergrößert.

Aus den Figuren 4a - 4c ergibt sich, dass im Anschluss an die zweite Induktionszone 9 ein Sammelstück 30 angeschlossen ist, mit dem der zweite Mischluftstrom 11/gebildet aus temperiertem erstem Mischluftstrom 5, den Hilfsluftströmen 17 und dem Terdärluftstrom 10 gesammelt und über einen sich an dessen verjüngten Ende befindlichen Austrittsstützen 31 an einen Luftauslass 32 in Form eines Wirbelmodulsystems übergeben wird. Das Sammelstück 30 besteht aus einem ersten zylindrischen Abschnitt 33 und einem sich daran anschließenden Fächerteil 34, das sich in vertikale Richtung (Fig. 4a) verjüngt, sich jedoch in horizontale Richtung (Fig. 4b) verbreitert, wodurch die gesamte Querschnittsfläche und damit auch der Strömungswiederstand im Wesentlichen konstant bleibt.

Aus den Figuren 4a und 4b lässt sich noch entnehmen, dass die Vorrichtung 20 auf einem Traggestell 35 bestehend aus Längsstreben 36 und Querstreben 37 tragend angeordnet ist. Des Weiteren erkennt man in Fig. 4b eine Vorlaufleitung 38 und eine Rücklaufleitung 39 für den im Gegenstrom betriebenen zylindrischen Wärmetauscher 6. Ferner ist noch eine Kondensatleitung 40 zu erkennen, mit der im Wärmetauscher 6 eventuell anfallendes Kondensat abführbar ist.

Fig. 4c lässt sich ferner noch entnehmen, dass das Wirbelmodulsystem 32 mit einer Mehrzahl von äquidistant nebeneinander angeordneten Auslassöffnungen 41 versehen ist, die optional auch mit schräg gestellten Leitblechen 42 (Fig. 4b) versehen sein können, um eine besonders großräumige Luftverteilung zu ermöglichen.

Den Figuren 5 und 6 lässt sich schließlich noch die Einbausituation der in Fig. 5 nur schematisch dargestellten Vorrichtung 20 entnehmen. Beispielsweise kann die Vorrichtung 20 innerhalb eines Zwischenraumes zwischen einer abgehängten Zwischendecke 43 und einer darüber angeordneten, jedoch nicht dargestellten tragenden Gebäudedecke angeordnet werden. Derartige Zwischenräume befinden sich in der Regel in Hotelzimmern oberhalb des Eingangsbereiches, von dem typischer Weise auch das Bad/WC abgeht. Die Luftauslassöffnungen 41 des Wirbelmodulsystems 32 befinden sich hinter einer Einströmöffnung 43' in einer vertikal ausgerichteten Trennwand 44, die den Zwischenraum zwischen der tragenden Decke und der Zwischendecke 43 zum Raum hin verschließt. Durch Pfeile 11 ist in Fig. 5 der zweite Mischluftstrom dargestellt, wie er in den zu belüftenden und temperierenden Raum, beispielsweise ein Hotelzimmer, eintritt. Der durch den Pfeil 2 verdeutlichte Primärluftstrom wird der Vorrichtung 20 über eine nicht dargestellte, sich gleichfalls im Zwischenraum befindliche Primärluftleitung zugeführt.

Der Eintritt der Sekundärluft (Pfeile 4) und Tertiärluft (Pfeile 10) ist in Fig. 6 verdeutlicht. Die vorgenannten Luftströme treten durch schlitzförmige Öffnungen seitlich neben und unterhalb der Vorrichtung 20 aus dem Raum in den Zwischenraum ein. Die Induktion erfolgt innerhalb des Deckenzwischenraumes jeweils über den gesamten Umfang der Vorrichtung 20, sowohl in der ersten als auch in der zweiten Induktionszone.

Im vorliegenden Fall beträgt der der Vorrichtung zugeführte Primärluftvolumenstrom 2 beispielsweise 80 m³/h. Dieser wird aufgeteilt in einen der ersten Induktionszone 3 zugeführten Volumenstrom von 50 m³/h und einen Bypassvolumenstrom 15, das heißt Hilfsluftvolumenstrom 17, von 30m³/h. Mit dem ersten Teil des Primärluftvolumenstromes 3 werden in der ersten Induktionszone 3 ca. 180 m³/h an Sekundärluft induziert. Der erste Mischluftvolumenstrom 5 induziert in der zweiten Induktionszone 9 anschließend nochmals einen Tertiärluftstrom von 90 m³/h bis 140 m³/h, wobei der Hilfsluftstrom hierbei unterstützend wirkt. Insgesamt beträgt daher der zweite Mischluftvolumenstrom 11 ca. 350 m³/h bis 450 m³/h, das heißt mehr als das vierfache bis das fünffache des Primärluftvolumenstromes 2.

Fig. 7 zeigt in schematischer Darstellung ein zweites mögliches Grundprinzip des erfindungsgemäßen Verfahrens:
Über eine Primärluftleitung 101 wird ein Primärluftstrom 102, gefördert von einer nicht dargestellten Luftfördereinrichtung, beispielsweise einem Gebläse, zugeführt. Im Bereich einer ersten Induktionszone 103 induziert dieser Primärluftstrom 102 einen Sekundärluftstrom 104. In einem nicht näher dargestellten und sich stromabwärts an die erste Induktionszone 103 anschließenden Mischbereich mischen sich der Primärluftstrom 102 und der induzierte Sekundärluftstrom 104 zu einem ersten Mischluftstrom 105. Dieser wird anschließend einem Wärmetauscher 106 zugeführt und dort temperiert. Der Wärmetauscher 106 ist über eine Zulaufleitung 107 mit einem Wärmeträgermedium (Wasser oder Kältemittel) versorgt. Das Wärmeträgermedium verlässt den Wärmetauscher 106 über eine Rücklaufleitung 108.

An einem Abzweig 11,6 wird der Primärluftstrom 102 in einen ersten Teilstrom 102 I, der der ersten Induktionszone 103 zugeführt wird, und einen zweiten Teilstrom 102 II aufgeteilt. Der zweite Teilstrom 102 II durchströmt eine Bypassleitung 114 und gelangt sodann in eine dritte Induktionszone 118, in der der als Bypass-Volumenstrom 115 fungierende Teilvolumenstrom 102 II, einen Tertiärluftstrom 110 induziert. Der Tertiärluftstrom 110 und der Bypass-Volumenstrom 115 mischen sich unterhalb der dritten Induktionszone 118 zu einem dritten Mischluftstrom 119.

Die Vorrichtung gemäß Fig. 7 umfasst des Weiteren eine zweite Induktionszone 109, in der mit Hilfe des dritten Mischluftstroms 119, der aus dem Wärmetauscher ausgetretene erste Mischluftstrom 105 induziert wird. Im Anschluss an die zweite Induktionszone 109 bildet sich der zweite Mischluftstrom 111, der anschließend einem hoch induktiven Luftauslass 120 zugeführt wird, von wo aus der zweite Mischluftstrom dem zu belüftenden und temperierenden Raum zugeführt wird.

Alternativ zu der in Fig. 7 gezeigten Ausbildung, bei der in der zweiten Induktionszone 109, der erste Mischluftstrom 105 von dem einen höheren Impuls aufweisenden dritten Mischluftstrom 119 induziert wird, ist es gleichfalls denkbar, dass bei einer anderen Abstimmung der Luftgeschwindigkeiten der dritte Mischluftstrom 119 von dem ersten Mischluftstrom 105 induziert wird.

Exemplarisch seien die folgenden Größenordnungen der einzelnen Luftströme wie folgt angegeben:

| | | |
|---|---|---|
| Primärluftstrom 102: | 80 | m³/h |
| Erster Teilvolumenstrom 102 I des Primärluftstroms: | 68 | m³/h |
| Zweiter Teilvolumenstrom 102 II des Primärluftstroms: | 12 | m³/h |
| Sekundärluftstrom 104: | 170 | m³/h |
| Erster Mischluftstrom 105: | 238 | m³/h |
| Tertiärluftstrom 110: | 72 | m³/h |
| Dritter Mischluftstrom 119: | 84 | m³/h |
| Zweiter Mischluftstrom 111: | 322 | m³/h |

Es liegt somit ein Verhältnis "zweiter Mischluftstrom: Primärluftstrom" von ca. 4,0 : 1 vor, wobei die typischen Grenzen bei ca. 3,3 : 1 und 5,0 : 1 liegen.

## Patentansprüche

1. Verfahren zur Belüftung und Temperierung eines Raumes, bei dem mittels eines Primärluftstromes (2, 102) in einer ersten Induktionszone (3, 103) ein Sekundärluftstrom (4, 104) induziert wird und aus dem Primärluftstrom (2, 102) und dem Sekundärluftstrom (4, 104) ein erster Mischluftstrom (5, 105) gebildet wird, der in einer zweiten Induktionszone (9, 109) mit einem Tertiärluftstrom (10, 110) oder einem einen Tertiärluftstrom (10, 110) enthaltenden weiteren Mischluftstrom (119) gemischt wird, wodurch ein zweiter Mischluftstrom (11,111) gebildet wird, der anschließend durch einen Mischluftauslass (20, 120) dem Raum zugeführt wird, **dadurch gekennzeichnet, dass** dem ersten Mischluftstrom (5,105)
- zusätzlich zu dem Tertiärluftstrom (10) ein weiterer Primärluftstrom (15) zugeführt wird
oder
- der weitere Mischluftstrom (119) zugeführt wird, wobei der weitere Mischluftstrom (119) von dem Tertiärluftstrom (110) und einem weiteren Primärluftstrom (115) gebildet ist,
wobei sowohl der Sekundärluftstrom (4, 104) als auch der Tertiärluftstrom (10, 110) von Raumluft gebildet sind.

2. Verfahren nach Anspruch 1, **dadurch gekennzeichnet, dass** der Tertiärluftstram (110) von dem weiteren Primärluftstrom (115) in einer dritten Induktionszone (118) induziert wird, wodurch ein dritter Mischluftstrom (119) gebildet wird und dass anschließend in der zweiten Induktionszone (109) der dritte Mischluftstrom (119) und der erste Mischluftstrom (105) zu dem zweiten Mischluftstrom (111) gemischt werden, wobei in der zweiten Induktionszone (109) vorzugsweise der erste Mischluftstrom (105) von dem dritten Mischluftstrom (119) induziert wird.

3. Verfahren nach Anspruch 1 oder 2, **dadurch gekennzeichnet, dass** dem ersten Mischluftstrom (5) in der zweiten Induktionszone (9) unmittelbar der weitere Primärluftstrom (15) zur Erhöhung der Menge der induzierten Tertiärluft (10) zugeführt wird.

4. Verfahren nach mindestens einem der Ansprüche 1 bis 3, **dadurch gekennzeichnet, dass** der weitere Primärluftstrom (15,115) ein aus dem Primärluftstrom (2,102) vor der ersten Induktionszone (103) abgezweigter Bypassluftstrom (102 II) ist.

5. Verfahren nach einem der Ansprüche 1 bis 4, **dadurch gekennzeichnet, dass** der erste Mischluftstrom (5,105) mittels des Wärmetauschers (6,106) temperiert wird.

6. Vorrichtung zur Belüftung und Temperierung eines Raumes, mit einem Primärluftanschluss (18), einer ersten Induktionszone (3, 103), in der von einem Primärluftstrom (2,102) ein Sekundärluftstrom (4, 104) induzierbar ist, einer zweiten Induktionszone (9, 109), in der ein Tertiärluftstrom (10, 110) oder ein einen Tertiärluftstrom (10, 110) enthaltender weiterer Mischluftstrom (119) mit dem ersten Mischluftstrom (5, 105) zu einem zweiten Mischluftstrom (11,111) mischbar ist, einem Mischluftauslass (12, 120) aus dem der zweite Mischluftstrom (11, 111) in den Raum abgebbar ist sowie einem Wärmetauscher (6, 106) zur Temperierung mindestens eines der vorgenannten Luftströme, **dadurch gekennzeichnet, dass** dem ersten Mischluftstrom (5, 105)
- zusätzlich zu dem Tertiärluftstrom (10) ein weiterer Primärluftstrom (15) zuführbar ist
oder
- der weitere Mischluftstrom (119) von dem Tertiärluftstrom (110) und einem weiteren Primärluftstrom (115) gebildet ist,
wobei sowohl der Sekundärinftstrom (4, 104) als auch der Tertiärluftstrom (10, 110) von Raumluft gebildet sind.

7. Vorrichtung nach Anspruch 6, **dadurch gekennzeichnet, dass** der Tertiärluftstrom (110) von dem weiteren Primärluftstrom (115) in einer dritten Induktionszone (118) induzierbar ist, wodurch ein dritter Mischluftstrom (119) erzeugbar ist, und dass anschließend in der zweiten Induktionszone (109) der dritte Mischluftstrom (119) und der erste Mischluftstrom (105) zu dem zweiten Mischluftstrom (111) mischbar sind, wobei in der zweiten Induktionszone (109) vorzugsweise der erste Mischluftstrom (105) von dem dritten Mischluftstrom (119) induzierbar ist.

8. Vorrichtung nach Anspruch 6 oder 7, **dadurch gekennzeichnet, dass** der zweiten Induktionszone (9) der weitere Primärluftstrom (17) unmittelbar zuführbar ist, mit dem der induzierte Tertiärluftstrom (10) vergrößerbar ist.

9. Vorrichtung nach einem der Ansprüche 6 bis 8, **dadurch gekennzeichnet, dass** der weitere Primärluftstrom (15,115) ein aus dem Primärluftstrom (2,102) vor der ersten Induktionszone (3,103) abgezweigter Bypassluftstrom (102 II) ist,

10. Vorrichtung nach einem der Ansprüche 6 bis 9, **dadurch gekennzeichnet, dass** der Wärmetauschers (6,106) zwischen der ersten Induktionszone (3,103) und der zweiten Induktionszone (9,109) angeordnet ist,

## Claims

1. A method for airing and tempering a room, wherein a secondary air flow (4, 104) is induced in a first induction area (3, 103) by means of a primary air flow (2, 102), and a first mixed air flow (5, 105) is formed from the primary air flow (2, 102) and the secondary air flow (4, 104), which first mixed air (119) flow is mixed in a second induction area (9, 109) with a tertiary air flow (10, 110) or with a further mixed air flow containing a tertiary air flow (10, 110) thereby forming a second mixed air flow (11, 111) which is subsequently fed through a mixed air outlet (20, 120) to the room, **characterized in that** to the first mixed air flow (5, 105)
- a further primary air flow (15) is fed in addition to the tertiary air flow (10), or
- the further mixed air flow (119) is fed, wherein the further mixed air flow (119) is formed from the tertiary air flow (110) and a further primary air flow (115),
wherein the secondary air flow (4, 104) as well as the tertiary air flow (10, 110) are formed from room air.

2. The method according to claim 1, **characterized in that** the tertiary air flow (110) is induced by the further primary air flow (115) in a third induction area (118) thereby forming a third mixed air flow (119), and that subsequently the third mixed air flow (119) and the first mixed air flow (105) are mixed in the second induction area (109) so as to form the second mixed air flow (111), wherein in the second induction area (109), the first mixed air flow (105) is preferably induced by the third mixed air flow (119).

3. The method according to claim 1 or 2, **characterized in that** in the second induction area (9), the further primary air flow (15) is immediately fed to the first mixed air flow (5) for increasing the amount of the induced tertiary air (10).

4. The method according to at least one of claims 1 to 3, **characterized in that** the further primary air flow (15, 115) is a bypass air flow (102 II) branched off from the primary air flow (2, 102) upstream of the first induction area (103).

5. The method according to any one of claims 1 to 4, **characterized in that** the first mixed air flow (5, 105) is tempered by means of the heat exchanger (6, 106).

6. A device for airing and tempering a room, comprising a primary air connection (18), a first induction area (3, 103) in which a secondary air flow (4, 104) can be induced by a primary air flow (2, 102), a second induction area (9, 109) in which a tertiary air flow (10, 110) or a further mixed air flow (119) containing a tertiary air flow (10, 110) can be mixed with the first mixed air flow (5, 105) to form a second mixed air flow (11, 111), a mixed air outlet (12, 120) from which the second mixed air flow (11, 111) can be discharged into the room, and a heat exchanger (6, 106) for tempering at least one of the aforementioned air flows, **characterized in that** to the first mixed air flow (5, 105)
- a further primary air flow (15) is fed in addition to the tertiary air flow (10), or
- the further mixed air flow (119) is formed from the tertiary air flow (110) and a further primary air flow (115),
wherein the secondary air flow (4, 104) as well as the tertiary air flow (10, 110) are formed from room air.

7. The device according to claim 6, **characterized in that** the tertiary air flow (110) can be induced by the further primary air flow (115) in a third induction area (118), whereby a third mixed air flow (119) can be generated, and that subsequently the third mixed air flow (119) and the first mixed air flow (105) can be mixed in the second induction area (109) to form the second mixed air flow (111), wherein in the second induction area (109), the first mixed air flow (105) can preferably be induced by the third mixed air flow (119).

8. The device according to claim 6 or 7, **characterized in that** the further primary air flow (17), by means of which the induced tertiary air flow (10) can be increased, can immediately be fed to the second induction area (9).

9. The device according to any one of claims 6 to 8, **characterized in that** the further primary air flow (15, 115) is a bypass air flow (102 II) branched off from the primary air flow (2, 102) upstream of the first induction area (3, 103).

10. The device according to any one of claims 6 to 9, **characterized in that** the heat exchanger (6, 106) is arranged between the first induction area (3, 103) and the second induction area (9, 109).

## Revendications

1. Procédé d'aération et de climatisation d'une pièce, dans lequel un flux d'air secondaire (4, 104) est induit dans une première zone d'induction (3, 103) au moyen d'un flux d'air primaire (2, 102), et un premier flux d'air mélangé (5, 105) est formé à partir du flux d'air primaire (2, 102) et du flux d'air secondaire (4, 104), lequel est mélangé dans une deuxième zone d'induction (9, 109) avec un flux d'air tertiaire (10, 110) ou avec un autre flux d'air mélangé (119) contenant un flux d'air tertiaire (10, 110), moyennant quoi un deuxième flux d'air mélangé (11, 111) est formé, lequel est ensuite alimenté vers la pièce par une sortie d'air mélangé (20, 120), **caractérisé en ce que** le premier flux d'air mélangé (5, 105) reçoit
- un autre flux d'air primaire (15) en plus du flux d'air tertiaire (10), ou
- l'autre flux d'air mélangé (119), l'autre flux d'air mélangé (119) étant formé par le flux d'air tertiaire (110) et un autre flux d'air primaire (115),
dans lequel aussi bien le flux d'air secondaire (4, 104) que le flux d'air tertiaire (10, 110) sont formés par de l'air ambiant.

2. Procédé selon la revendication 1, **caractérisé en ce que** le flux d'air tertiaire (110) est induit par l'autre flux d'air primaire (115) dans une troisième zone d'induction (118), formant ainsi un troisième flux d'air mélangé (119), et **en ce que** le troisième flux d'air mélangé (119) et le premier flux d'air mélangé (105) sont ensuite mélangés avec le deuxième flux d'air mélangé (111) dans la deuxième zone d'induction (109), le premier flux d'air mélangé (105) étant de préférence induit par le troisième flux d'air mélangé (119) dans la deuxième zone d'induction (109).

3. Procédé selon la revendication 1 ou 2, **caractérisé en ce que** l'autre flux d'air primaire (15) est alimenté directement vers le premier flux d'air mélangé (5) dans la deuxième zone d'induction (9) pour augmenter la quantité d'air tertiaire (10) induit.

4. Procédé selon l'une au moins des revendications 1 à 3, **caractérisé en ce que** l'autre flux d'air primaire (15, 115) est un flux d'air de dérivation (102 II) dérivé du flux d'air primaire (2, 102) en amont de la première zone d'induction (103).

5. Procédé selon l'une des revendications 1 à 4, **caractérisé en ce que** le premier flux d'air mélangé (5, 105) est tempéré au moyen de l'échangeur de chaleur (6, 106).

6. Dispositif d'aération et de climatisation d'une pièce, avec un raccord d'air primaire (18), une première zone d'induction (3, 103), dans laquelle un flux d'air secondaire (4, 104) peut être induit par un flux d'air primaire (2, 102), une deuxième zone d'induction (9, 109) dans laquelle un flux d'air tertiaire (10, 110) ou un autre flux d'air mélangé (119) contenant un flux d'air tertiaire (10, 110) peut être mélangé avec le premier flux d'air mélangé (5, 105) pour former un deuxième flux d'air mélangé (11, 111), une sortie d'air mélangé (12, 120) par laquelle le deuxième flux d'air mélangé (11, 111) peut être diffusé dans la pièce, ainsi qu'un échangeur de chaleur (6, 106) destiné à climatiser au moins l'un des flux d'air mentionnés ci-dessus, **caractérisé en ce que** le premier flux d'air mélangé (5, 105) peut recevoir
- un autre flux d'air primaire (15) en plus du flux d'air tertiaire (10), ou **en ce que**
- l'autre flux d'air mélangé (119) est formé par le flux d'air tertiaire (110) et un autre flux d'air primaire (115),
dans lequel aussi bien le flux d'air secondaire (4, 104) que le flux d'air tertiaire (10, 110) sont formés par de l'air ambiant.

7. Dispositif selon la revendication 6, **caractérisé en ce que** le flux d'air tertiaire (110) peut être induit par l'autre flux d'air primaire (115) dans une troisième zone d'induction (118), moyennant quoi un troisième flux d'air mélangé (119) peut être produit, et **en ce que** le troisième flux d'air mélangé (119) et le premier flux d'air mélangé (105) peuvent ensuite être mélangés dans la deuxième zone d'induction (109) pour former le deuxième flux d'air mélangé (111), le premier flux d'air mélangé (105) étant de préférence induit par le troisième flux d'air mélangé (119) dans la deuxième zone d'induction (109).

8. Dispositif selon la revendication 6 ou 7, **caractérisé en ce que** l'autre flux d'air primaire (17) peut être alimenté directement vers la deuxième zone d'induction (9), permettant ainsi d'augmenter le flux d'air tertiaire (10) induit.

9. Dispositif selon l'une des revendications 6 à 8, **caractérisé en ce que** l'autre flux d'air primaire (15, 115) est un flux d'air de dérivation (102 II) dérivé du flux d'air primaire (2, 102) en amont de la première zone d'induction (3, 103).

10. Dispositif selon l'une des revendications 6 à 9, **caractérisé en ce que** l'échangeur de chaleur (6, 106) est disposé entre la première zone d'induction (3, 103) et la deuxième zone d'induction (9, 109).
